# EUROPÄISCHE PATENTSCHRIFT

(11) **EP 3 636 816 B1**
(45) Veröffentlichungstag und Bekanntmachung des Hinweises auf die Patenterteilung: **01.11.2023**
(21) Anmeldenummer: 20157700.4
(22) Anmeldetag: 17.02.2020
(51) Int. Cl.: D04B 37/06

(54) **VERFAHREN ZUM BESTÜCKEN EINER BARRE EINER KETTENWIRKMASCHINE MIT WIRKWERKZEUG UND EINLEGEWERKZEUG**
METHOD FOR EQUIPPING A BAR OF A WARP KNITTING MACHINE WITH WARP KNITTING IMPLEMENTS AND INSERTION TOOL
PROCÉDÉ POUR L'ARMURE DE LA BARRE D'UNE MACHINE À TRICOTER À MAILLES JETÉES AVEC DES ÉLÉMENTS DE TRICOTAGE ET UN OUTIL D'INSERTION

(43) Veröffentlichungstag der Anmeldung: 15.04.2020
(73) Patentinhaber: KARL MAYER STOLL R&D GmbH, 63179 Obertshausen (DE)
(72) Erfinder: SCHULER, Günter, 64850 Schaafheim (DE); KAUFHOLD, Steffen, 63796 Kahl am Main (DE); WINTERMEYER, Axel, 63607 Wächtersbach (DE)
(74) Vertreter: Keil & Schaafhausen Patentanwälte PartGmbB

(56) Entgegenhaltungen:
- EP-A1- 1 400 619
- EP-A1- 2 045 385
- DE-B3-102006 004 098
- US-A- 3 245 524

## Beschreibung

Die vorliegende Erfindung betrifft ein Verfahren zum Bestücken einer Barre einer Kettenwirkmaschine mit Wirkwerkzeugen, bei dem man die Wirkwerkzeuge in Nuten eines Nadelbetts der Barre einlegt, wobei die Nuten eine vorbestimmte Teilung aufweisen und man Wirkwerkzeuge verwendet, die in Aufnahmen eines Einlegewerkzeugs gehalten sind, die die vorbestimmte Teilung aufweisen, wobei das Einlegewerkzeuge einen Korpus aufweist, der aus einem Kunststoffmaterial gebildet ist und die Aufnahmen als Schlitze ausgebildet sind, wobei man das Einlegewerkzeug am Nadelbett positioniert und die Wirkwerkzeuge mithilfe des Einlegewerkzeugs in die Nuten überführt.

Weiterhin betrifft die Erfindung ein Einlegewerkzeug, das hierfür geeignet ist.

Ein derartiges Verfahren und ein derartiges Einlegewerkzeug sind beispielsweise aus US 3 245 524 A oder EP 1 400 619 A1 bekannt.

In einer Kettenwirkmaschine arbeiten unterschiedliche Wirkwerkzeuge zusammen, um Maschen zu bilden, aus denen eine Wirkware besteht. Hierbei sind gleichartige Wirkwerkzeuge an einer Barre befestigt, so dass sich diese Wirkwerkzeuge bei einem Maschenbildungsvorgang auch gleichartig bewegen können.

Die Erfindung soll im Folgenden anhand von Wirknadeln, die in Form von Schiebernadeln vorliegen, beschrieben werden. Sie ist jedoch auch bei anderen Wirkwerkzeugen anwendbar.

Die Schiebernadeln sind an einer Wirknadelbarre angeordnet und dort befestigt. Hierzu weist die Wirknadelbarre ein Nadelbett auf, das mit Nuten versehen ist. Jede Schiebernadel wird dann in eine derartige Nut eingelegt.

Bei einer Kettenwirkmaschine sind in Abhängigkeit von der sogenannten "Feinheit" der entsprechenden Wirknadelbarre sehr viele Schiebernadeln an der Wirkwerkzeugbarre befestigt. So gibt es bei einer Feinheit E36 36 Schiebernadeln pro Zoll, also weit über 1000 Schiebernadeln pro Meter.

Schiebernadeln und andere Wirkwerkzeuge sind Verschleißteile, die von Zeit zu Zeit ersetzt werden müssen. Beim Ersetzen der Schiebernadeln muss ein Werker die alten Schiebernadeln aus dem Nadelbett entnehmen und neue Schiebernadeln einsetzen. Aufgrund der großen Anzahl von Schiebernadeln ist das Bestücken der Wirknadelbarre sehr zeitaufwändig. Da die Schiebernadeln außerhalb des Nadelbetts auch leicht beschädigt werden können, beispielsweise durch eine Verformung, ist das Bestücken auch Fehler anfällig.

Das Bestücken der Barre einer Kettenwirkmaschine mit den Wirkwerkzeugen erfordert also einen relativ langen Zeitraum, in dem die Kettenwirkmaschine nicht für die Produktion zur Verfügung steht.

Der Erfindung liegt die Aufgabe zugrunde, eine hohe Produktivität der Kettenwirkmaschine zu ermöglichen.

Diese Aufgabe wird mit einem Verfahren der eingangs genannten Art dadurch gelöst, dass man ein Einlegewerkzeug verwendet, aus dem die Wirkwerkzeuge mit einer Längsseite quer zur Längsrichtung aus den Aufnahmen des Einlegewerkzeuges hervorstehen.

Die Wirkwerkzeuge, im vorliegenden Ausführungsbeispiel also die Schiebernadeln, werden nicht mehr einzeln aus einer Verpackung entnommen und in jeweils eine Nut im Nadelbett eingelegt. Vielmehr sind die Wirkwerkzeuge gruppenweise in dem Einlegewerkzeug angeordnet und bereits an die Teilung der Nuten des Nadelbetts angepasst. Der Werker muss also nur noch das Einlegewerkzeug mit den darin befindlichen Wirkwerkzeugen an das Nadelbett heranführen und die Wirkwerkzeuge aus dem Einlegewerkzeug direkt in die Nuten des Nadelbetts hineinbewegen. Die Zeit, in der die Wirkwerkzeuge dann verformt werden können, weil sie nicht in einem ausreichenden Maße abgestützt sind, wird dadurch kleingehalten. Dies hält das Risiko einer Beschädigung gering. Weiterhin können mehrere Wirkwerkzeuge gleichzeitig gehandhabt werden, so dass die Zeit zum Bestücken ebenfalls kleingehalten werden kann. Es ist im Grunde auch nur ein einmaliger Ausrichtvorgang erforderlich. Da das Einlegewerkzeug die gleiche Teilung wie die Nuten des Nadelbetts aufweist, reicht es aus, wenn der Werker ein einzelnes Wirkwerkzeug so positioniert, dass es in die entsprechende Nut am Nadelbett der Barre hineinbewegt werden kann. Die anderen Wirkwerkzeuge, die sich im Einlegewerkzeug befinden, sind dann automatisch richtig mitpositioniert.

Die Wirkwerkzeuge können dann mit ihrer Längsseite in die Nuten des Nadelbetts eingeführt werden, so dass die Wirkwerkzeuge in einem Abschnitt des Bestückungsvorganges von dem Nadelbett einerseits und von dem Einlegewerkzeug andererseits gehalten werden. Die Gefahr einer Verformung der Wirkwerkzeuge wird damit kleingehalten. Gleichzeitig wird sichergestellt, dass alle Wirkwerkzeuge, die in dem Einlegewerkzeug enthalten sind, sicher in die Nuten des Nadelbetts überführt werden können.

Bevorzugterweise drückt man das Einlegewerkzeug mit den Wirkwerkzeugen in Richtung auf das Nadelbett. Hierbei werden die Wirkwerkzeuge mit ihrer Längsseite in die Nuten des Nadelbetts gedrückt und werden dort gehalten. Dies kann praktisch für alle Wirkwerkzeuge gleichzeitig geschehen, die in dem Einlegewerkzeug aufgenommen sind.

Vorzugsweise verwendet man ein Einlegewerkzeug, in dem die Wirkwerkzeuge reibschlüssig mit einer Haltekraft gehalten sind, die größer ist als eine Gewichtskraft der Wirkwerkzeuge. Man kann dann das Einlegewerkzeug auch über Kopf verwenden, so dass man die Wirknadeln auch in Schwerkraftrichtung von oben in die Nuten des Nadelbetts einlegen kann, was gelegentlich erforderlich ist. Auch dann, wenn das Einlegewerkzeug mit einer anderen Ausrichtung gehandhabt werden muss, um die Wirkwerkzeuge an der Barre zu montieren, besteht keine Gefahr, dass die Wirkwerkzeuge unter der Wirkung der Schwerkraft aus dem Einlegewerkzeug herausfallen.

Vorzugsweise ist die Haltekraft kleiner als eine Klemmkraft, mit der die Wirkwerkzeuge in den Nuten des Nadelbetts gehalten sind. Wenn die Wirkwerkzeuge in die Nuten des Nadelbetts eingesetzt worden sind, werden sie dort durch Reibschluss festgehalten. Man kann dann das Einlegewerkzeug ohne Weiteres von den Wirkwerkzeugen abziehen. Die unterschiedlichen Kräfte lassen sich auf einfache Weise beispielsweise dadurch erzeugen, dass man die Nuten des Nadelbetts mit einer kleineren Toleranz ausführt als die Aufnahmen des Einlegewerkzeugs. Man kann die Aufnahmen des Einlegewerkzeugs in Bezug auf die Wirkwerkzeuge so dimensionieren, dass die Wirkwerkzeuge einerseits nicht unter der Wirkung der Schwerkraft herausfallen können, andererseits aber aus den Aufnahmen herausgezogen werden können, wenn die Wirkwerkzeuge in den Nuten des Nadelbetts angeordnet worden sind. Hierbei ist es nicht erforderlich, dass die Wirkwerkzeuge bereits vollständig in die Nuten des Nadelbetts eingesetzt worden sind.

Bevorzugterweise verkippt man das Einlegewerkzeug nach dem Überführen der Wirkwerkzeuge in die Nuten des Nadelbetts gegenüber einer Längserstreckung der Wirkwerkzeuge. Dies erleichtert das Entfernen des Einlegewerkzeugs von den Wirkwerkzeugen. Die zum Abziehen des Einlegewerkzeugs von den Wirkwerkzeugen erforderliche Kraft wird sozusagen über einen gewissen Zeitraum verteilt, so dass die zum Abziehen des Einlegewerkzeugs von den Wirkwerkzeugen notwendige Kraft insgesamt kleingehalten werden kann. Auch dies ist eine Möglichkeit, um zu gewährleisten, dass die Wirkwerkzeuge bei Entfernen des Einlegewerkzeugs nicht aus den Nuten des Nadelbetts herausbewegt werden.

Bevorzugterweise drückt man die Wirkwerkzeuge nach dem Entfernen des Einlegewerkzeugs weiter in die Nuten des Nadelbetts. Man lässt also zu, dass das Einlegewerkzeug die Wirkwerkzeuge nur bis zu einer gewissen Tiefe in die Nuten des Nadelbetts drückt und bringt die Wirkwerkzeuge erst danach in ihre endgültige Position, beispielsweise durch den Druck eines Fingers des Werkers oder eines entsprechenden Werkzeugs. Ein derartiger Fingerdruck ist unkritisch, weil die Wirkwerkzeuge bereits etwas in die Nuten des Nadelbetts eingetaucht worden sind.

Vorzugsweise verwendet man ein Einlegewerkzeug mit einem Anschlag, an dem die Wirkwerkzeuge in Längsrichtung anliegen. Die Wirkwerkzeuge sind dann bereits im Einlegewerkzeug entlang ihrer Längserstreckung relativ zueinander ausgerichtet, was das Beschicken der Barre weiter erleichtert.

Die Aufgabe wird durch ein Einlegewerkzeug gelöst mit einem Korpus, der Aufnahmen mit der vorbestimmten Teilung aufweist, in denen Wirkwerkzeuge angeordnet sind, wobei der Korpus aus einem Kunststoffmaterial gebildet ist und die Aufnahmen als Schlitze ausgebildet sind, wobei die Wirkwerkzeuge mit einer Längsseite quer zur Längsrichtung aus den Aufnahmenuten vorstehen.

Ein Kunststoffmaterial ist ausreichend elastisch, so dass die Wirkwerkzeuge in den Schlitzen des Einlegewerkzeugs mit einem gewissen Reibschluss gehalten werden können. Das Einlegewerkzeug kann dann mit einer gewissen Robustheit gehandhabt werden, ohne dass Gefahr besteht, dass die Wirkwerkzeuge beschädigt werden. Der Korpus kann mit der gewünschten hohen Genauigkeit gefertigt werden. Man kann hierbei Toleranzen in der Größenordnung von hundertstel Millimetern erreichen. Dementsprechend ist es auf einfache Weise möglich, die Teilung der Aufnahme und die Teilung der Nuten im Nadelbett mit der notwendigen Genauigkeit in Übereinstimmung zu bringen. Man kann dann die Wirkwerkzeuge mit diesen Längsseiten in die Nuten des Nadelbetts einführen, so dass die Wirkwerkzeuge in diesen Nuten fixiert sind. Danach kann das Einlegewerkzeug entfernt werden.

Vorzugsweise sind Wirkwerkzeuge in den Aufnahmen angeordnet sind. Man kann ein derartiges Einlegewerkzeug dann auf einfache Weise an das Nadelbett der Barre heranführen und die Wirkwerkzeuge unmittelbar aus dem Einlegewerkzeug in das Nadelbett überführen.

Vorzugsweise stehen die Wirkwerkzeuge in ihrer Längsrichtung über das Einlegewerkzeug vor. Der Werker hat dann die Möglichkeit, die Wirkwerkzeuge in den Nuten des Nadelbetts festzuhalten, wenn er das Einlegewerkzeug von den Wirkwerkzeugen abzieht. Dies erleichtert die Montage.

Vorzugsweise weist das Kunststoffmaterial einen Längenausdehnungskoeffizient pro 1 % Wassereinlagerung von weniger als 0,005 auf. Mit anderen Worten beträgt eine Längenänderung pro Prozent Wassereinlagerung nur wenige Promille. Dies ist ausreichend, um die Teilungsgenauigkeit so weit zu behalten, dass die Wirkwerkzeuge problemlos vom Einlegewerkzeug in die Nuten des Nadelbetts überführt werden können. Ein derartiges Kunststoffmaterial ist beispielsweise ein Acrylatmonomer oder ein anderer Acrylkunststoff, vorzugsweise Polymethylmethacrylat. Das Kunststoffmaterial kann noch weitere Zusätze aufweisen, beispielsweise einen Stabilisator.

Bevorzugterweise weist der Korpus einen Anschlag auf, der quer zu den Aufnahmen angeordnet ist. An diesem Anschlag können dann die Wirkwerkzeuge anliegen, wenn sie montiert werden. Unabhängig davon, ob ein derartiger Anschlag vorhanden ist oder nicht, kann das Einlegewerkzeug bereits beim Hersteller der Wirkwerkzeuge mit den Wirkwerkzeugen bestückt werden. Dieses Bestücken kann maschinell erfolgen, was schnell und zuverlässig ist. Das Risiko einer Beschädigung der Wirkwerkzeuge beim Bestücken des Einlegewerkzeugs kann kleingehalten werden.

Vorzugsweise weist der Korpus eine Erstreckung quer zu den Aufnahmen auf, die maximal 2 Zoll beträgt. Damit begrenzt man zwar die Anzahl der Wirkwerkzeuge, die gleichzeitig in die Nuten des Nadelbetts der Barre überführt werden können. Eine begrenzte Breite ist für den Werker aber besser handhabbar. Außerdem ist die Gefahr, dass sich das Einlegewerkzeug wölbt, gering. Man kann eine Ebenheit von weit unter 0,1 mm erreichen.

Vorzugsweise ist ein reibungsverminderndes Mittel zwischen den Aufnahmen und den Wirkwerkzeugen angeordnet. Ein derartiges reibungsverminderndes Mittel, das auch als "Gleitmittel" bezeichnet werden kann, hat den Vorteil, dass es das Herausziehen der Wirkwerkzeuge aus den Aufnahmen des Einlegewerkzeugs und damit das Entfernen des Einlegewerkzeugs von den Wirkwerkzeugen, wenn sie in den Nuten des Nadelbetts aufgenommen sind, erleichtert. Andererseits entfaltet ein derartiges Gleitmittel vielfach auch eine gewisse Adhäsion, so dass man auf einfache Weise verhindern kann, dass die Wirkwerkzeuge unter der Wirkung der Schwerkraft aus den Aufnahmen des Einlegewerkzeugs herausgelegt werden oder herausfallen können.

Die Erfindung wird im Folgenden anhand eines bevorzugten Ausführungsbeispiels in Verbindung mit der Zeichnung beschrieben. Hierin zeigen:
- Fig. 1: eine perspektivische Darstellung eines Einlegewerkzeugs,
- Fig. 2: eine stark schematisierte Darstellung des Beschickens einer Barre und
- Fig. 3: eine stark schematisierte Darstellung im Einlegewerkzeug.

In allen Figuren sind gleiche Elemente mit den gleichen Bezugszeichen versehen.

Die Darstellung in der Zeichnung ist stark schematisiert und nicht maßstäblich.

Fig. 1 zeigt in perspektivischer Darstellung ein Einlegewerkzeug 1, das man verwenden kann, um Wirkwerkzeuge 2 (Fig. 2 und 3) in Nuten 3 eines Nadelbetts 4 einer im Übrigen nicht näher dargestellten Barre einzusetzen.

Das Einlegewerkzeug 1 weist einen Korpus 5 auf, der eine Vielzahl von ausgebildeten Aufnahmen 6 für die Wirkwerkzeuge 2 aufweist. Die Aufnahmen 6 sind durch Stege 7 voneinander getrennt. Die Stege 7 sind hier mit einer übertrieben großen Dicke dargestellt. Sie können in Abhängigkeit von der verwendeten Feinheit relativ dünn ausgebildet sein. Derzeit liegt ein realistischer Minimalwert bei etwa 0,15 mm. Die Breite der Aufnahmen 6 entspricht der entsprechenden Breite der Wirkwerkzeuge 2.

Die Aufnahmen 6 sind zu einer Seite des Einlegewerkzeugs 1 hin offen. Am gegenüberliegenden Ende ist ein Anschlag 8 vorgesehen, an dem die Wirkwerkzeuge 2 mit einem Ende 9 anliegen. Dies ist vorzugsweise das Ende, an dem die Wirkwerkzeuge 2 einen Nadelfuß 10 aufweisen.

Das andere Ende der Wirkwerkzeuge 2 mit einem Nadelkopf 11 steht aus dem offenen Ende der Aufnahmen 6 vor, wie man anhand von Fig. 3 erkennen kann.

Die Aufnahmen 6 haben eine etwas größere Toleranz im Bezug auf die Wirkwerkzeuge 2 als die Nuten 3 des Nadelbetts 4. Darüber hinaus ist der Korpus 5, der einstückig mit den Stegen 7 ausgebildet ist, aus einem Kunststoffmaterial gebildet, das in gewissen Grenzen elastisch ist. Die Wirkwerkzeuge 2 können also mit Reibschluss in den Aufnahmen 6 gehalten werden. Der Anschlag 8 ermöglicht eine Ausrichtung aller Wirkwerkzeuge 2 in dem Einlegewerkzeug 1 in Längsrichtung der Wirkwerkzeuge 2.

Die Kraft, mit der das Einlegewerkzeug 1 die Wirkwerkzeuge 2 festhält, ist größer als die Gewichtskraft der Wirkwerkzeuge 2. Es ist also möglich, wie in Fig. 2 dargestellt, das Einlegewerkzeug 1 so zu handhaben, dass die Wirkwerkzeuge 2 in Schwerkraftrichtung unten angeordnet sind, ohne dass die Wirkwerkzeuge 2 aus dem Einlegewerkzeug 1 herausfallen.

Aufgrund der größeren Toleranzen werden jedoch die Wirkwerkzeuge in den Nuten 3 der Nadelaufnahme 4 der Barre mit einer gewissen Klemmkraft festgehalten, sobald die Wirkwerkzeuge 2 in die Nuten 3 eingeführt worden sind. Hierzu reicht es aus, die Wirkwerkzeuge 2 über eine relativ kleine Strecke in die Nuten 3 einzuführen. Wie man in Fig. 2 erkennen kann, ist es nicht erforderlich, die Wirkwerkzeuge 2 bis zum Anschlag in die Nuten 3 einzuführen. Vielmehr kann man bereits dann, wenn die Wirkwerkzeuge 2 über 1 bis 2 mm in die Nuten 3 des Nadelbetts 4 eingeführt worden sind, das Einlegewerkzeug 1 von den Wirkwerkzeugen 2 abziehen.

Wie bereits oben erwähnt, stehen die Wirkwerkzeuge 2 an einem Ende aus dem Einlegewerkzeug 1 vor. Wenn der Werker also mithilfe des Einlegewerkzeugs 1 die Wirkwerkzeuge 2 in den Nuten 3 des Nadelbetts 4 positioniert hat, kann er mit dem Finger oder einem entsprechenden Werkzeug das überstehende Ende der Wirkwerkzeuge 2 festhalten und in die Nuten 3 des Nadelbetts 4 eindrücken und dann das Einlegewerkzeug 1 abnehmen. Hierbei ist es zweckmäßig, das Einlegewerkzeug 1 gegenüber den Wirkwerkzeugen 2 zu kippen, also beispielweise das dem Nadelkopf 11 der Wirkwerkzeuge 2 zugewandte Ende des Einlegewerkzeugs 1 abzuheben und dann den Winkel zwischen den Wirkwerkzeugen 2 und dem Einlegewerkzeug 1 zunehmend zu vergrößern. Natürlich ist auch ein Kippen in die andere Richtung möglich.

Man kann auch ein Gleitmittel oder ein reibungsverminderndes Mittel zwischen den Wirkwerkzeugen 2 und dem Einlegewerkzeug 1 anordnen. Ein derartiges Gleitmittel kann beispielsweise ein Öl oder dergleichen sein. Ein derartiges Gleitmittel hat einerseits eine gewisse Adhäsionswirkung, so dass die Wirkwerkzeuge 2 auch gegen die Wirkung der Schwerkraft in den Aufnahmen 6 gehalten werden. Andererseits erleichtert ein derartiges Gleitmittel das Abziehen des Einlegewerkzeugs 1 von den Wirkwerkzeugen 2.

Wie oben erwähnt, ist nicht erforderlich, dass das Einlegewerkzeug 1 die Wirkwerkzeuge 2 vollständig, d.h. bis zum Anschlag, in die Nuten 3 des Nadelbetts 4 eindrückt. Der Werker kann, nachdem er das Einlegewerkzeug 1 von den Wirkwerkzeugen 2 entfernt hat, die Wirkwerkzeuge 2 weiter in die Nuten 3 des Nadelbetts 4 drücken, bis die Wirkwerkzeuge 2 am Grund der Nuten 3 anliegen. Danach können die Wirkwerkzeuge 2 in üblicher Weise, beispielsweise mithilfe eines Deckels, am Nadelbett 4 der Barre fixiert werden.

## Patentansprüche

1. Verfahren zum Bestücken einer Barre einer Kettenwirkmaschine mit Wirkwerkzeugen (2), bei dem man die Wirkwerkzeuge (2) in Nuten (3) eines Nadelbetts (4) der Barre einlegt, wobei die Nuten (3) eine vorbestimmte Teilung aufweisen, wobei man Wirkwerkzeuge (2) verwendet, die in Aufnahmen (6) eines Einlegewerkzeugs (1) gehalten sind, die die vorbestimmte Teilung aufweisen, wobei das Einlegewerkzeug (1) einen Korpus (5) aufweist, der aus einem Kunststoffmaterial gebildet ist und die Aufnahmen (6) als Schlitze ausgebildet sind, wobei man das Einlegewerkzeug (1) am Nadelbett (4) positioniert und die Wirkwerkzeuge (2) mit Hilfe des Einlegewerkzeugs (1) in die Nuten (3) überführt, **dadurch gekennzeichnet, dass** man ein Einlegewerkzeug (1) verwendet, aus dem die Wirkwerkzeuge (2) mit einer Längsseite quer zur Längsrichtung aus den Aufnahmen (6) hervorstehen.

2. Verfahren nach Anspruch 1, **dadurch gekennzeichnet, dass** man das Einlegewerkzeug (1) mit den Wirkwerkzeugen (2) in Richtung auf das Nadelbett (4) drückt.

3. Verfahren nach Anspruch 1 oder 2, **dadurch gekennzeichnet, dass** man ein Einlegewerkzeug (1) verwendet, in dem die Wirkwerkzeuge (2) reibschlüssig mit einer Haltekraft gehalten sind, die größer ist als eine Gewichtskraft der Wirkwerkzeuge (2).

4. Verfahren nach Anspruch 3, **dadurch gekennzeichnet, dass** die Haltekraft kleiner ist als eine Klemmkraft, mit der die Wirkwerkzeuge (2) in den Nuten (3) des Nadelbetts (4) gehalten sind.

5. Verfahren nach einem der Ansprüche 1 bis 4, **dadurch gekennzeichnet, dass** man das Einlegewerkzeug (1) nach dem Überführen der Wirkwerkzeuge (2) in die Nuten (3) des Nadelbetts (4) gegenüber einer Längserstreckung der Wirkwerkzeuge (2) verkippt.

6. Verfahren nach einem der Ansprüche 1 bis 5, **dadurch gekennzeichnet, dass** man die Wirkwerkzeuge (2) nach dem Entfernen des Einlegewerkzeugs (1) weiter in die Nuten (3) des Nadelbetts (4) drückt.

7. Verfahren nach einem der Ansprüche 1 bis 6, **dadurch gekennzeichnet, dass** man ein Einlegewerkzeug (1) mit einem Anschlag (8) verwendet, an dem die Wirkwerkzeuge (2) in Längsrichtung anliegen.

8. Einlegewerkzeug (1) mit einem Korpus (5), der Aufnahmen (6) mit der vorbestimmten Teilung aufweist, in denen Wirkwerkzeuge (2) angeordnet sind, wobei der Korpus (5) aus einem Kunststoffmaterial gebildet ist und die Aufnahmen (6) als Schlitze ausgebildet sind, **dadurch gekennzeichnet, dass** die Wirkwerkzeuge (2) mit einer Längsseite quer zur Längsrichtung aus den Aufnahmen (6) vorstehen

9. Einlegewerkzeug nach Anspruch 8 , **dadurch gekennzeichnet, dass** das Kunststoffmaterial einen Längenausdehnungskoeffizienten pro 1 % Wassereinlagerung von weniger als 0,005 aufweist.

10. Einlegewerkzeug nach Anspruch 8 oder 9 , **dadurch gekennzeichnet, dass** der Korpus (5) einen Anschlag (8) aufweist, der quer zu den Aufnahmen (6) angeordnet ist.

11. Einlegewerkzeug nach einem der Ansprüche 8 bis 10, **dadurch gekennzeichnet, dass** der Korpus (5) eine Erstreckung quer zu den Aufnahmen (6) aufweist, die maximal zwei Zoll beträgt.

12. Einlegewerkzeug nach einem der Ansprüche 8 bis 11, **dadurch gekennzeichnet, dass** ein reibungsverminderndes Mittel zwischen den Aufnahmen (6) und den Wirkwerkzeugen (2) angeordnet ist.

13. Einlegewerkzeug nach einem der Ansprüche 8 bis 12, **dadurch gekennzeichnet, dass** die Wirkwerkzeuge (2) in ihrer Längsrichtung über das Einlegewerkzeug (1) vorstehen.

## Claims

1. Method for fitting a bar of a warp knitting machine with knitting tools (2), in which the knitting tools (2) are inserted into grooves (3) of a needle bed (4) of the bar, wherein the grooves (3) having a predetermined pitch, wherein knitting tools (2) being used which are held in receptacles (6) of an insertion tool (1) which have the predetermined pitch, wherein the insertion tool (1) having a body (5) which is formed from a plastic material and the receptacles (6) being designed as slots, the insertion tool (1) being positioned on the needle bed (4) and the knitting tools (2) being inserted into the grooves (3), which is formed from a plastic material and the receptacles (6) are designed as slots, the insertion tool (1) being positioned on the needle bed (4) and the knitting tools (2) being transferred into the grooves (3) with the aid of the insertion tool (1), **characterized in that** an insertion tool (1) is used from which the knitting tools (2) project out of the receptacles (6) with a longitudinal side transverse to the longitudinal side.

2. Method according to claim 1, **characterized in that** the insertion tool (1) is pressed with the knitting tools (2) in the direction of the needle bed (4).

3. Method according to claim 1 or 2, **characterized in that** an insertion tool (1) is used in which the knitting tools (2) are frictionally held with a holding force which is greater than a weight force of the knitting tools (2).

4. Method according to claim 3, **characterized in that** the holding force is smaller than a clamping force with which the knitting tools (2) are held in the grooves (3) of the needle bed (4).

5. Method according to one of the claims 1 to 4, **characterized in that** the insertion tool (1) is tilted with respect to a longitudinal extension of the knitting tools (2) after the knitting tools (2) have been transferred into the grooves (3) of the needle bed (4).

6. Method according to one of the claims 1 to 5, **characterized in that** the knitting tools (2) are pressed further into the grooves (3) of the needle bed (4) after the insertion tool (1) has been removed.

7. Method according to one of the claims 1 to 6, **characterized in that** an insertion tool (1) with a stop (8) is used, against which the knitting tools (2) rest in the longitudinal direction.

8. Insertion tool (1) having a body (5) which has receptacles (6) with the predetermined pitch in which knitting tools (2) are arranged, wherein the body (5) being formed from a plastic material and the receptacles (6) being designed as slots, **characterized in that** the knitting tools (2) project from the receptacles (6) with one longitudinal side transverse to the longitudinal direction.

9. Insertion tool according to claim 8, **characterized in that** the plastic material has a coefficient of linear expansion per 1% water retention of less than 0.005.

10. Insertion tool according to claim 8 or 9, **characterized in that** the body (5) has a stop (8) which is arranged transversely to the receptacles (6).

11. Insertion tool according to one of the claims 8 to 10, **characterized in that** the body (5) has an extension transversely to the receptacles (6) which is at most two inches.

12. Insertion tool according to one of the claims 8 to 11, **characterized in that** a friction-reducing means is arranged between the receptacles (6) and the knitting tools (2).

13. Insertion tool according to one of the claims 8 to 12, **characterized in that** the knitting tools (2) project in their longitudinal direction beyond the insertion tool (1).

## Revendications

1. Procédé pour l'armure d'une barre d'une machine à tricoter à mailles jetées avec des outils de tricotage (2), pour lequel on insère les outils de tricotage(2) dans des rainures (3) d'une fonture (4) de la barre, sachant que les rainures (3) comportent une jauge prédéfinie, sachant que l'on utilise des outils de tricotage(2), qui sont maintenus dans des logements (6) d'un outil d'insertion (1), qui comportent la jauge prédéfinie, sachant que l'outil d'insertion (1) comporte un corps (5), qui est formé d'un matériau à base de matière plastique et les logements (6) sont constitués sous forme de fentes, sachant qu'on positionne l'outil d'insertion (1) sur la fonture (4) et l'on transfère les outils de tricotage(2) à l'aide de l'outil d'insertion (1) dans les rainures (3), **caractérisé en ce qu'**on utilise un outil d'insertion (1) à partir duquel les outils de tricotage (2) font saillie des logements (6) avec un côté longitudinal transversalement à la direction longitudinale.

2. Procédé selon la revendication 1, **caractérisé en ce que** l'on appuie l'outil d'insertion (1) avec les outils de tricotage (2) en direction de la fonture (4).

3. Procédé selon la revendication 1 ou 2, **caractérisé en ce que** l'on utilise un outil d'insertion (1), les outils de tricotage (2) étant maintenus par conformité de frottement avec une force de maintien qui est plus grande que le poids des outils de tricotage (2).

4. Procédé selon la revendication 3, **caractérisé en ce que** la force de maintien est plus petite qu'une force de serrage avec laquelle les outils de tricotage (2) sont maintenus dans les rainures (3) de la fonture (4).

5. Procédé selon l'une quelconque des revendications 1 à 4, **caractérisé en ce que** l'on bascule l'outil d'insertion (1) après le transfert des outils de tricotage (2) dans les rainures (3) de la fonture (4) par rapport à une extension longitudinale des outils de tricotage (2).

6. Procédé selon l'une quelconque des revendications 1 à 5, **caractérisé en ce que** l'on appuie ensuite les outils de tricotage (2) dans les rainures (3) de la fonture (4) après enlèvement de l'outil d'insertion (1).

7. Procédé selon l'une quelconque des revendications 1 à 6, **caractérisé en ce que** l'on utilise un outil d'insertion (1) avec une butée (8) sur laquelle s'appliquent les outils de tricotage (2) en direction longitudinale.

8. Outil d'insertion (1) avec un corps (5) qui comporte des logements (6) avec la jauge prédéfinie dans lesquels sont disposés des outils de tricotage (2), sachant que le corps (5) est formé d'un matériau à base de matière plastique et les logements (6) sont constitués sous forme de fentes, **caractérisé en ce que** les outils de tricotage (2) font saillie des logements (6) avec un côté longitudinal transversalement à la direction longitudinale.

9. Outil d'insertion selon la revendication 8, **caractérisé en ce que** le matériau à base de matière plastique comporte un coefficient de dilatation longitudinale par inclusion aqueuse d'1% de moins de 0,005.

10. Outil d'insertion selon la revendication 8 ou 9, **caractérisé en ce que** le corps (5) comporte une butée (8), qui est disposée transversalement aux logements (6) .

11. Outil d'insertion selon l'une quelconque des revendications 8 à 10, **caractérisé en ce que** le corps (5) comporte une extension transversalement aux logements (6), qui est au maximum de deux pouces.

12. Outil d'insertion selon l'une quelconque des revendications 8 à 11, **caractérisé en ce qu'**un moyen réducteur de frottement est disposé entre les logements (6) et les outils de tricotage (2).

13. Outil d'insertion selon l'une quelconque des revendications 8 à 12, **caractérisé en ce que** les outils de tricotage (2) font saillie dans leur direction longitudinale au-dessus de l'outil d'insertion (1).
